# EUROPÄISCHE PATENTSCHRIFT

(11) **EP 0 226 047 B1**
(45) Veröffentlichungstag und Bekanntmachung des Hinweises auf die Patenterteilung: **26.08.1992**
(21) Anmeldenummer: 86115769.1
(22) Anmeldetag: 13.11.1986
(51) Int. Cl.: G10K 15/06, A61B 17/22

(54) **Unterwasser-Elektrode für die berührungsfreie Lithotripsie**
Submerged electrode for contactless lithotripsy
Electrode immergée pour la lithotripsy sans contact

(30) Priorität: 12.12.1985 DE 3543881
(43) Veröffentlichungstag der Anmeldung: 24.06.1987
(73) Patentinhaber: DORNIER MEDIZINTECHNIK GMBH, D-82101 Germering (DE)
(72) Erfinder: Forssmann, Bernd, Dr., D-7990 Friedrichshafen (DE); Eizenhöfer, Harald, D-8752 Johannesberg (DE)
(74) Vertreter: Landsmann, Ralf, Dipl.-Ing.

(56) Entgegenhaltungen:
- EP-A- 0 250 791
- DE-A- 2 635 635
- US-A- 3 566 648

## Beschreibung

Die Erfindung betrifft eine Unterwasser-Elektrode für die berührungsfreie Lithotripsie, wobei sich die Elektrodenspitzen einander gegenüberliegen.

Konkremente im menschlichen Körper können berührungsfrei mittels mechanischer Stosswellen in abgangsfähige Bruchstücke zerkleinert werden. Bewährt hat sich die Erzeugung von Stosswellen durch Unterwasserfunkenentladung, wobei sich die Funkenstrecke im Brennpunkt einer wassergefüllten rotationselliptischen Fokussierungskammer befindet und in einem Kondensator gespeicherte elektrische Energie durch Funkenentladung in Stosswellenenergie umgewandelt wird.

Für diese Art der Stosswellenerzeugung brauchbare Elektroden sind aus der **DE-A-26 35 635** bekannt. Insbesondere die in dieser Offenlegungsschrift in Fig. 4 gezeigte Elektrode hat sich in der Praxis bewährt. Bei dieser Elektrode geht ein rohrförmiger Aussenleiter in ein Joch oder einen Käfig über, an dessen Ende eine Elektrodenspitze befestigt ist, die der mit dem Innenleiter verbundenen anderen Elektrodenspitze axial gegenüberliegt. Zwischen Innenleiter und Aussenleiter befindet sich ein Isoliermantel.

Der koaxiale Aufbau dieser Elektroden bedingt einen stetigen Übergangsbereich von Feldlinien, die vom Innenleiter ausgehend, auf dem Aussenleiter, dem Aussenleiterkorb und der Aussenleiterspitze enden. Der Funkensprung soll wegen der Abbildung durch das Ellipsoid möglichst entlang der Elektrodenachse stattfinden. Dies ist bei fortgeschrittenem Elektrodenabbrand nicht mehr in jedem Fall sichergestellt. Es kommt zuerst vereinzelt und dann vermehrt zu "Fehlzündungen", die Entladungen unter Ausbildung mehrerer Plasmakanäle sind. Die "Fehlzündungen" sind akustisch als leisere, dumpfe Schläge erkennbar. Bei häufigerem Auftreten wird die Elektrode gewechselt.

Der Erfindung liegt die Aufgabe zugrunde, die Einsatzdauer von Unterwasser-Elektroden für die berührungsfreie Lithotripsie zu erhöhen.

Diese Aufgabe wird erfindungsgemäss dadurch gelöst, dass an mindestens einer Elektrodenspitze eine Hülse oder ein Ring aus dielektrischem Material niedrigerer Polarisierbarkeit als Wasser angeordnet ist.

Durch Verwendung eines zweiten Dielektrikums (neben Wasser) in Form einer Hülse oder eines Ringes, kann die Einsatzdauer einer Elektrode erheblich verlängert werden. Versuche haben ergeben, dass sich die Lebensdauer verdreifachen kann. Beim Gegenstand der Erfindung wird der Effekt der Feldlinienbrechung an der Grenzschicht zweier Dielektrika mit unterschiedlichen Dielektrizitätszahlen genutzt. Da Wasser ε ≈ 80 eine im Vergleich zu festen Dielektrika aussergewöhnlich hohe dielektrische Polarisierbarkeit besitzt, kann durch Hinzufügung eines geometrisch geeignet geformten Dielektrikums niederer Polarisierbarkeit (ε = 2 bis 3) die Feldlinienverteilung zwischen den Elektrodenspitzen günstig beeinflusst werden. Der Funkensprung wird in vorteilhafter Weise auf die Achse der Elektrode gezwungen, wodurch erreicht wird, dass die örtliche Abbildung des Funkens weniger stark um den oberen Fokuspunkt streut.

Weitere Ausgestaltungen der Erfindung sind Gegenstand der Unteransprüche.

Die Erfindung wird nachfolgend anhand von Figuren näher erläutert.

Es zeigen:
- Fig. 1: eine Elektrode mit dielektrischer Hülse auf einer Elektrodenspitze,
- Fig. 2: eine Elektrode mit dielektrischen Hülsen auf beiden Elektrodenspitzen,
- Fig. 3: eine Elektrode mit geometrisch, in besonderer Weise gestalteten, dielektrischen Hülsen und
- Fig. 4: eine Elektrode mit einem dielektrischen Ring.

Fig. 1 zeigt eine Unterwasser-Elektrode **2** für die Stosswellenerzeugung bei der berührungslosen Lithotripsie. Die Elektrode besteht aus einem Innenleiter **4** mit einer Elektrodenspitze **6**, einer Isolierung **8**, einem Aussenleiter **10** und einer Montagehülse **12**.

Mittels der Montagehülse **12** wird die Elektrode in einem nicht gezeigten Elektrodenhalter befestigt, wobei gleichzeitig Innenleiter **4** und Aussenleiter **10** an das elektrische System (nicht gezeigt) angeschlossen werden.

Am Aussenleiter **10** ist ein Käfig **14** befestigt, der aus mehreren Drähten **15** besteht und die zweite Elektrodenspitze **16** trägt. Über die Drähte **15** sind teilweise Schutzschläuche **18** aus Kunststoff gezogen.

Innenleiter **4** und Aussenleiter **10** bestehen aus metallischen Werkstoffen. Die Elektrodenspitzen **6, 16** bestehen aus Wolfram, Tantal oder anderen abbrandfesten Werkstoffen oder Legierungen. Isolierung **8** und Montagehülse **12** sind aus Kunststoff gefertigt.

In Fig. 1 ist auf die Elektrodenspitze **6** eine Hülse **20** aufgeschrumpft. Die Hülse **20** besteht aus einem Werkstoff mit hohe Schlagzähigkeit und geeigneter Dielektrizitätskonstante. Geeignet hierfür ist zum Beispiel der Werkstoff "Pocan" (Warenzeichen der Firma Bayer, Leverkusen) mit einer Dielektrizitätskonstanten ε = 3,0 bei 20° C und 1 MHz. Werkstoffe für den Anwendungsfall sollten akustisch ähnliche Eigenschaften wie Wasser haben und akustisch durchlässig sein. Stosswellenbeugung und Dispersion sollten vermieden werden. Bohrung **22** und Mantel **23** der Hülse **20** sind konisch und die Stirnfläche **24** ist im Ausführungsbeispiel eben. Die Hülse **20** kann einstückig mit der Isolierung **8** sein.

Fig. 2 zeigt zusätzlich zu den bereits bei Fig. 1 beschriebenen Bauteilen eine dielektrische Hülse **26**, die sich auf der Elektrodenspitze **16** befindet. Die Elektrodenhülsen **20** und **26** werden in Geometrie und Wandstärke so gestaltet, dass sich ein optimaler Verlauf der Feldlinien ergibt.

Hierzu können beispielsweise die Stirnflächen **28, 30** der Hülsen **20, 26** konvex oder konkav gestaltet sein, wie dies in Fig. 3 zu erkennen ist. Auch in diesem Ausführungsbeispiel sind die Hülsen auf die Elektrodenspitzen **6, 16** aufgeschrumpft.

Fig. 4 zeigt einen dielektrischen Ring **32** mit einer Bohrung **34,** der am Käfig **14** befestigt ist. Der Querschnitt des Ringes ist linsenförmig ausgebildet. Im Rahmen der Erfindung sind auch andere Gestaltungen und Befestigungen des Ringes **32** denkbar.

## Patentansprüche

1. Unterwasser-Elektroden für die berührungsfreie Lithotripsie, wobei sich die Elektrodenspitzen einander gegenüberliegen, **dadurch gekennzeichnet**, dass an mindestens einer Elektrodenspitze (**6, 16**) eine Hülse (**20, 26**) oder ein Ring (**32**) aus dielektrischem Material niedrigerer Polarisierbarkeit als Wasser angeordnet ist.

2. Unterwasser-Elektrode nach Anspruch 1, **dadurch gekennzeichnet**, dass die Stirnfläche (**24**) der Hülse (**20**) eben ist.

3. Unterwasser-Elektrode nach Anspruch 1, **dadurch gekennzeichnet**, dass die Stirnflächen (**28, 30**) der Hülsen (**20, 26**) konvex oder konkav sind.

4. Unterwasser-Elektrode nach Anspruch 1, **dadurch gekennzeichnet**, dass die Stirnflächen (**28, 30**) der Hülsen (**20, 26**) an einer Elektrodenspitze konvex und ander anderen Elektrodenspitze konkav sind.

5. Unterwasser-Elektrode nach Anspruch 1, **dadurch gekennzeichnet**, dass der Ring (**32**) an einem Käfig (**14**) oder an einer Elektrodenspitze (**6, 16**) befestigt ist.

6. Unterwasser-Elektrode nach Anspruch 5, **dadurch gekennzeichnet**, dass der Ring (**32**) im Querschnitt rund, linsenförmig, rechteckig oder aus konkaven Bereiche zusammengesetzt, gestaltet sein kann.

## Revendications

1. Electrode immergée pour la lithotriptie sans contact, les pointes d'électrode étant placées en face l'une de l'autre, **caractérisée en ce** que sur au moins l'une des pointes d'électrode (6, 16) est disposée une douille (20, 26) ou une bague (32) réalisée dans un matériau diélectrique dont la polarisabilité est plus faible que celle de l'eau.

2. Electrode immergée selon la revendication 1, caractérisée en ce que la face frontale (24) de la douille (20) est plane.

3. Electrode immergée selon la revendication 1, caractérisée en ce que les faces frontales (28, 30) des douilles (20, 26) sont convexes ou concaves.

4. Electrode immergée selon la revendication 1, caractérisée en ce que les faces frontales (28, 30) des douilles (20, 26) sont convexes sur l'une des pointes d'électrode et concaves sur l'autre pointe d'électrode.

5. Electrode immergée selon la revendication 1, caractérisée en ce que la bague (32) est fixée sur une cage (14) ou sur une pointe d'électrode (6, 16).

6. Electrode immergée selon la revendication 5, caractérisée en ce que la bague (32) peut présenter une section transversale circulaire, lenticulaire, rectangulaire ou être assemblée à partir de sections concaves.

## Claims

1. Submerged electrodes for contact-free lithotripsy, wherein the electrode tips are opposite one another, characterised in that there is disposed on at least one electrode tip (6, 16) a sleeve (20, 26) or a ring (32) of dielectric material of lower polarizability than water.

2. Submerged electrode according to Claim 1, characterised in that the end face (24) of the sleeve (20) is flat.

3. Submerged electrode according to Claim 1, characterised in that the end faces (28, 30) of the sleeves (20, 26) are convex or concave.

4. Submerged electrode according to Claim 1, characterised in that the end faces (28, 30) of the sleeves (20, 26) are convex on one electrode tip and concave on the other electrode tip.

5. Submerged electrode according to Claim 1, characterised in that the ring (32) is secured on a cage (14) or an electrode tip (6, 16).

6. Submerged electrode according to Claim 5, characterised in that in cross-section the ring (32) may be round, lenticular, rectangular or composed of concave areas.
